# FASCICULE DE BREVET EUROPEEN

(11) **EP 0 152 362 B1**
(45) Date de publication et mention de la délivrance du brevet: **01.04.1987**
(21) Numéro de dépôt: 85420022.7
(22) Date de dépôt: 08.02.1985
(51) Int. Cl.: B66C 7/08

(54) **Dispositif de guidage d'un dispositif mobile de manutention du genre pont roulant**
Führungsvorrichtung für eine bewegliche Hebevorrichtung wie ein Laufkran
Guiding device for a movable lifting device like a bridge crane

(30) Priorité: 08.02.1984 FR 8401908
(43) Date de publication de la demande: 21.08.1985
(73) Titulaire: NEYRPIC, F-38100 Grenoble (FR)
(72) Inventeur: Payre, Jean-Pierre, F-38760 Varces (FR)
(74) Mandataire: Karmin, Roger

## Description

La présente invention se rapporte à un dispositif de guidage en translation d'un dispositif mobile de manutention du genre pont roulant, destiné en particulier à assurer un guidage défini d'un pont roulant, pont transbordeur, ou analogue, dont les chemins de roulement ancrés au sol ont été par la suite déformés dans le plan horizontal et ne sont plus réglables.

D'une manière générale (voir par exemple US-A 3 390 657), un pont roulant est constitué d'une structure rigide composée d'une ou deux poutres maîtresses transversales reposant par leurs extrémités sur deux sommiers longitudinaux. Cette structure est portée par au moins deux paires de galets porteurs, une de chaque côté du pont, roulant sur deux rails eux-mêmes fixés sur deux profilés, dits «chemins de roulement», ancrés dans le sol ou dans un bâti support de l'ensemble de l'installation. Le pont est guidé en translation par l'intermédiaire d'au moins deux paires de galets de guidage d'axes verticaux, fixée sur au moins un des deux sommiers et roulant sur les faces latérales d'au moins un des deux rails de roulement du pont.

Il arrive quelquefois que le sol dans lequel sont ancrés les profilés dits «chemins de roulement» vienne à se déformer par la suite.

Dans le cas par exemple d'un pont roulant évoluant au-dessus d'une piscine de stockage de combustible nucléaire, il arrive très fréquemment que les murs latéraux, et donc les supports de rails, subissent, après remplissage en eau de la piscine, une déformation assez importante pouvant aller jusqu'à plusieurs centimètres dans le sens transversal. Par suite les rails de roulement, qui pour la bonne transmission des efforts doivent être obligatoirement centrès sur l'âme de leur profilé de support, ne peuvent assurer leur fonction de guidage du pont avec une précision suffisante.

De manière classique on compense ces déformations en reliant les ensembles de galets de guidage associés de part et d'autre du pont par un dispositif comportant des tringles transversales assurant des mouvements de ces blocs de guidage symétriques par rapport à l'axe longitudinal du pont roulant.

De tels dispositifs sont complexes et de mise au point difficile, surtout dans le cas de ponts de grande largeur, tels que ceux évoluant au-dessus des piscines de stockage de combustible nucléaire.

Par ailleurs, les déformations des murs de la piscine n'étant pas symétriques, le pont tend à se déplacer perpendiculairement à la ligne moyenne de déformation des deux rails associés, de sorte qu'il ne se déplace pas parallèlement à lui-même.

Le dispositif de guidage de pont roulant, pont transbordeur, ou analogue, conforme à l'invention ne présente pas ces inconvénients. Il est caractérisé en ce qu'au moins un profilé supplémentaire est placé entre au moins un des chemins de roulement ancrés au sol et le rail qu'il supporte, en ce que des galets de guidage sont placés de manière à rouler sur les deux faces latérales de ce profilé supplémentaire, en ce que ledit rail est fixé à son chemin de roulement par l'intermédiaire de moyens destinés à permettre un réglage latéral en position de ce profilé afin qu'il assure une ligne de guidage définie, et en ce que les galets porteurs du pont roulant sont suffisamment larges pour toujours reposer sur leurs rails lorsque le pont parcourt cette ligne. Par exemple, dans le cas précité d'un pont roulant pour piscine de stockage de combustible nucléaire, la ligne de guidage est avantageusement rectiligne.

L'invention sera mieux comprise à l'aide de la description suivante d'un exemple de réalisation, en référence aux dessins annexés dans lesquels:
la fig. 1 est une vue en bout d'un des côtés d'un pont roulant équipé du dispositif de guidage de l'invention, à un endroit où le chemin de roulement n'est pas déformé,
la fig. 2 est une vue en bout du même côté du pont roulant à un endroit où le chemin de roulement est déformé,
la fig. 3 est une vue en perspective du profilé supplémentaire de guidage de l'invention.

On reconnaît sur la fig. 1 une des poutres maîtresses transversales 1 et un des sommiers 2 du pont roulant de l'invention. De manière classique, le sommier 2 porte deux galets porteurs 3 qui supportent le pont roulant en lui permettant de rouler sur deux rails 4. De manière classique également, chacun des deux rails 4 est posé et fixé par des boulons 5 sur un profilé 6 en I, appelé «chemin de roulement», lui-même scellé, comme représenté, dans le sol en béton 7 formant les bords de la piscine de stockage de combustible nucléaire par exemple.

Conformément à l'invention, un profilé supplémentaire 8 en H est interposé entre le rail 4 et le chemin de roulement 6, et ses deux faces latérales servent de chemin de roulement pour deux couples de galets de guidage 9 classiques, à axes verticaux, fixés au sommier 2 du pont roulant.

Ce profilé supplémentaire, représenté en perspective sur la fig. 3, est garni à intervalles regulièrs de lumières transversales 10 à travers lesquelles passent les boulons de fixation 5 du rail 4 sur le chemin de roulement 6. Il est donc réglable en position latérale, de sorte qu'il est à même d'assurer, malgré les déformations transversales du sol 7, le guidage désiré du pont, par exemple un guidage rigoureusement rectiligne.

A l'endroit tel que représenté sur la fig. 1, le sol 7 n'est pas déformé, de sorte que la position transversale du profilé de guidage 8 est reglée pour se trouver centrée sur l'axe de symétrie de l'ensemble constitué par le rail 8 et son chemin de roulement 6. Comme représenté par la flèche 11, la force d'appui du pont roulant s'exerce sur lâme du rail 8 et de,son chemin de roulement 6, de sorte que les efforts sont correctement transmis.

On a représenté sur la fig. 2 le pont roulant passant à un endroit où le sol 7 en béton s'est trouvé décalé vers la droite de quelques centimètres après que l'on y ait scellé le chemin de roulement 6. A cet endroit, et conformément à l'invention, le profilé 8 de l'invention est réglé de manière à être décalé d'autant vers la gauche par rapport à sa position médiane de la fig. 1, afin d'assurer avec les galets 9 un guidage rectiligne du pont roulant. Evidemment, comme représenté sur le dessin, il est nécessaire que le galet porteur 3 soit assez large pour toujours reposer sur le rail 8 à cet endroit. La force d'appui du pont roulant s'exerce toujours dans ce cas, comme représenté par la flèche 12, sur l'âme du rail 8 et de son chemin de roulement 6.

Dans l'exemple représenté, le côté représenté du pont roulant est muni de deux couples, décalés longitudinalement, de galets de guidage 9 roulant sur les deux faces latérales du profilé 8. Ce guidage d'un seul côté est suffisant, de sorte que l'autre côté du pont ne comporte pas les galets 9 ni le profilé 8. Ses deux galets porteurs ont néanmoins, comme les galets 3, une largeur suffisante pour rouler sur le deuxième rail déformé correspondant au côté où ils se trouvent.

En pratique, surtout dans le cas où le chemin de roulement du pont est assez long, on prévoit, conformément à l'invention, plusieurs profilés supplémentaires de guidage tels que le profilé 8, et on place ces profilés bout à bout. Il est ensuite assez aisé de les régler séparément en position transversale pour qu'ils définissent tous ensemble une certaine ligne de guidage, soit droite dans le cas général, soit avec une forme définie telle qu'une forme de S pour certaines applications particulières. A titre d'exemple de réalisation, un ensemble de dix profilés alignés, tels que le profilé 8 de chacun dix mètres de long et cinquante centimètres de large, conviennent très bien pour assurer le guidage rectiligne d'un pont roulant se déplaçant sur une piscine de stockage de combustible nucléaire de cent mètres de long et de vingt mètres de large.

## Revendications

1. Dispositif de guidage en translation d'un dispositif mobile de manutention du genre pont roulant, du type comportant au moins deux paires de galets de guidage (9), ou analogue, disposées au moins d'un côté du pont roulant, le pont roulant étant porté par au moins deux paires de galets porteurs (3), ou analogue, une paire de chaque côté du pont, chaque paire de galets porteurs roulant sur un rail (4), ou analogue, lui-même porté par un chemin de roulement (6) ancré dans le sol (7) ou bâti de support de l'installation, caractérisé en ce qu'en outre au moins un profilé supplémentaire (8) est placé entre au moins un desdits chemins de roulement (6) et le rail (4) qu'il supporte, en ce que lesdits galets de guidage (9) sont placés de manière à rouler sur deux faces latérales de ce profilé supplémentaire, en ce que ledit rail est fixé a son chemin de roulement par l'intermédiaire de moyens (10) destinés à permettre un réglage latéral en position de ce profilé afin qu'il assure une ligne de guidage définie, et en ce que lesdits galets porteurs (3) sont suffisamment larges pour toujours reposer sur leurs rails lorsque le pont roulant parcourt cette ligne.

2. Dispositif de guidage selon la revendication 1, caractérisé en ce que lesdits profilés supplémentaires (8) sont multiples et sont assemblés bout à bout et réglés chacun en position latérale pour assurer dans leur ensemble ladite ligne de guidage.

3. Dispositif de guidage selon la revendication 1 ou la revendication 2, caractérisé en ce qu'il est placé d'un seul côté du pont roulant.

4. Dispositif de guidage selon l'une quelconque des revendications 1 à 3, caractérisé en ce que ladite ligne de guidage est rectiligne.

5. Dispositif de guidage selon l'une quelconque des revendications 1 à 4, caractérisé en ce que lesdits moyens de réglage latéral sont constitués par des lumières (10) pratiquées dans ledit profilé supplémentaire (8), à travers lesquelles passent les fixations (5) reliant ledit rail (4) à son chemin de roulement (6).

## Patentansprüche

1. Führungsvorrichtung für eine bewegliche Hebevorrichtung, wie ein Laufkran, mit mindestens zwei Paar Führungsrollen (9) od. dgl., die zumindest auf einer Seite des Laufkrans angeordnet sind, der von mindestens zwei Paar Tragrollen (3) od. dgl., je einem Paar auf jeder Seite des Krans, getragen wird, wobei jedes Tragrollenpaar auf eine Schiene (4) od. dgl. rollt, die ihrerseits von einer im Boden (7) oder einem Tragfundament der Anlage verankerten Kranlaufbahn (6) getragen wird, dadurch gekennzeichnet, dass mindestens ein zusätzlicher Profilstahl (8) zwischen zumindest einer Kranlaufbahn (6) und der von ihr getragenen Schiene (4) angebracht ist, die Führungsrollen (9) so angeordnet sind, dass sie auf zwei Seitenflächen dieses Profilstahls (8) rollen, die Schiene (4) an ihrer Kranlaufbahn mit Hilfe von Mitteln (10) befestigt ist, die eine seitliche Verstellung der Lage des Profilstahls zulassen, damit letzterer eine bestimmte Führungslinie sicherstellt, und die Tragrollen (3) breit genug sind, damit sie immer auf ihren Schienen ruhen, wenn der Laufkran diese Linie durchläuft.

2. Führungsvorrichtung nach Anspruch 1, gekennzeichnet durch eine Vielzahl zusätzlicher Profilstähle (8), die mit ihren Enden aneinanderstossend zusammengefügt sind und von denen jede seitlich verstellbar ist, um in ihrer Gesamtheit die besagte Führungslinie sicherzustellen.

3. Führungsvorrichtung nach Anspruch 1 oder 2, dadurch gekennzeichnet, dass sie nur auf einer Seite des Laufkrans angebracht ist.

4. Führungsvorrichtung nach einem der Ansprüche 1 bis 3, dadurch gekennzeichnet, dass die Führungslinie gerade ist.

5. Führungsvorrichtung nach einem der Ansprüche 1 bis 4, dadurch gekennzeichnet, dass die Mittel zur seitlichen Verstellung im zusätzlichen Profilstahl (8) vorgesehene Langlöcher (10) sind, durch welche die die Schiene (4) mit ihrer Kranlaufbahn (6) verbindenden Befestigungsorgane (5) hindurchtreten.

## Claims

1. A moving for guiding device of a moving handling device of the rolling bridge type, of the type comprising at least two pairs of guide rollers (9), or the like, disposed on at least one side of the rolling bridge, the rolling bridge being supported by at least two pairs of bearing rollers (3), or the like, one pair on each side of the bridge, each pair of bearing rollers running on one rail (4), or the like, supported in turn by a running path (6) anchored into the ground (7) or the installation support frame, characterised in that further at least one additional section (8) is disposed between atleast one of the said running paths (6) and the rail (4) which it supports, that the said guide rollers (9) are disposed so as to roll on the two lateral faces of the additional section, that the said rail is fixed to its running via means (10) for permitting lateral positional adjustment of the section so as to provide a defined guide line, and that the said bearing rollers (3) are sufficiently wide so as to always remain on their rails when the rolling bridge travels along this line.

2. A guiding device according to claim 1, characterised in that the said additional sections (8) are multiple and are assembled end to end and each adjusted in the lateral position in order to provide together the said guide line.

3. A guiding device according to claim 1 or 2, characterised in that it is disposed on one side only of the rolling bridge.

4. A guiding device according to anyone of claims 1 to 3, characterised in that the said line is rectilinear.

5. A guiding device according to anyone of claims 1 to 4, characterised in that the said lateral adjustment means comprise slots (10) arranged in the said additional section (8), through which the securing means (5) pass linking the said rail (4) to its running path (6).
